# DEMANDE DE BREVET EUROPEEN

(11) **EP 1 489 242 A1**
(43) Date de publication de la demande: **22.12.2004**
(21) Numéro de dépôt: 04076289.0
(22) Date de dépôt: 27.04.2004
(51) Int. Cl.: E04C 1/41, E01C 5/06

(54) **Brique améliorée**

(30) Priorité: 17.06.2003 LU 91028
(71) Demandeur: Step 2706 SA Holding, 8069 Bertrange (LU)
(72) Inventeur: Seps, Juliette, 2890 Oppuurs (BE)
(74) Mandataire: Donné, Eddy

(57) **Abrégé**

Brique améliorée qui est composée, en épaisseur, par au moins deux couches, respectivement une couche de base (2) en béton et une couche de recouvrement (3), caractérisée en ce que des particules d'isolation (4) sont mises en oeuvre au moins dans la couche de base (2).

## Description

La présente invention concerne une brique améliorée.

Plus spécifiquement, l'invention concerne des briques telles qu'on les emploie pour la réalisation de pavements, de dallages, de rampes d'accès, de terrasses ou analogues, ainsi que pour la réalisation de façades, de murs, de parois ou analogues.

Plus spécifiquement encore, l'invention concerne des briques du type composé, en épaisseur, de deux couches, respectivement d'une couche de base en béton et d'une couche de recouvrement, ladite couche de recouvrement faisant office de couche décorative, de couche d'usure, de couche imperméable ou analogues.

On connaît déjà des briques dont la couche de base est formée par une composition de béton classique à base de sable, de ciment et de gravier.

Un inconvénient lié à des briques connues de ce type réside dans le fait qu'elles ne présentent qu'une valeur isolante très minime.

Cela signifie que des briques connues de ce type, lorsqu'elles sont mises en oeuvre dans une façade extérieure ou dans un pavement doivent, de préférence, être combinées avec une isolation supplémentaire sous la forme d'un vide isolant dans le cas d'une façade ou sous la forme d'une sous-couche isolante dans le cas d'un pavement.

Un inconvénient lié à cette façon de procéder réside dans le fait qu'une telle façade ou qu'un tel pavement est relativement coûteux, étant donné que l'isolation supplémentaire entraîne des coûts additionnels en matériaux et en placement.

Un autre inconvénient lié à des briques connues de ce type réside dans le fait qu'elles sont relativement lourdes et par conséquent difficiles à manier.

Un autre inconvénient encore réside dans le fait qu'étant donné le poids des briques, on ne peut emporter qu'une quantité limitée de briques de ce type sur un camion ou analogues attendu que la charge utile de camions de ce type ou analogues est limitée.

L'invention a pour objet une brique améliorée qui ne présente pas les inconvénients précités ainsi que d'autres.

À cet effet, l'invention est constituée d'une brique améliorée qui est composée, en épaisseur, par au moins deux couches, respectivement une couche de base en béton et une couche de recouvrement, des particules d'isolation étant mises en oeuvre au moins dans la couche de base.

Grâce aux particules isolantes dans la couche de base, des briques de ce type selon l'invention possèdent une valeur d'isolation de loin supérieure à celle des briques connues exemptes de particules isolantes.

De cette manière, dans le cas de l'invention, on n'a plus besoin de prévoir une matière isolante supplémentaire ou à tout le moins une quantité nettement inférieure de cette dernière, ce qui représente une épargne concernant les coûts liés aux matériaux et au placement.

De préférence, les particules isolantes précitées sont constituées d'un matériau isolant léger tel que le polystyrène ou le polyuréthanne.

On obtient ainsi l'avantage que les briques améliorées selon l'invention sont légères et par conséquent de manipulation et de traitement plus aisés, de telle sorte que les frais de placement sont remarquablement inférieurs à ceux que l'on obtient dans le cas des briques connues exemptes de particules isolantes de ce type.

Par le fait que les briques améliorées selon l'invention sont plus légères que les briques connues, on peut également emporter une quantité plus importante de briques améliorées de ce type sur un camion ou analogues sans dépasser par la même occasion la charge utile du camion.

On peut obtenir une épargne supplémentaire dans le domaine du coût des matériaux lorsqu'on part d'une matière de déchets de recyclage pour la réalisation des particules isolantes.

De cette façon, on comprime le prix coûtant des briques et on procure en outre une alternative qui respecte l'environnement pour d'autres formes de traitement des déchets.

Dans le but de mieux indiqué les caractéristiques de l'invention, on décrit ci-après, à titre d'exemple, sans aucun caractère limitatif, une paire de formes de réalisation préférées d'une brique selon l'invention, en se référant aux dessins annexés dans lesquels:
la figure 1 représente une vue en perspective d'une brique selon l'invention ;
la figure 2 représente une vue en coupe prise le long de la ligne II-II en figure 1 ;
la figure 1 représente une vue analogue à celle de la figure 2, mais pour une variante de mise en oeuvre.

Dans les figures 1 et 2, on représente une brique améliorée 1 selon l'invention qui dans ce cas-ci présente une forme rectangulaire, mais qui pourrait aussi bien posséder une forme carrée, une forme ronde ou encore une autre forme.

La brique 1 est composée, en épaisseur, par deux couches, plus précisément une couche de base 2 et une couche de recouvrement 3.

La couche de base 2 est formée par un mélange de béton durci à base de sable et de ciment, des particules isolantes 4, par exemple sous la forme de granules en polyuréthanne ou sous la forme d'autres particules isolantes étant mises en oeuvre, conformément à l'invention, dans le mélange de béton, lesdites particules étant de préférence mélangées d'une manière uniforme et dans un rapport déterminé avec le sable et avec le ciment du mélange de béton.

La couche de recouvrement 3 peut être formée par exemple à partir d'un type de béton plus fin ou à partir d'un type de béton auquel on a ajouté des colorants, des pigments, du gravier, de la pierre naturelle broyée, des matières synthétiques ou encore d'autres additifs, et qui est durcie de manière conjointe avec la couche de base de telle sorte que l'on obtient une brique 1 en une seule pièce.

D'autres variantes d'une couche de recouvrement 3 ne sont pas exclues dans lesquelles, en fonction de l'application comme couche décorative, comme couche d'usure, comme couche imperméable ou analogues, on peut mettre en oeuvre d'autres matériaux tels que de la céramique, une matière synthétique ou analogues.

Il est clair que des briques améliorées 3 de ce type selon l'invention peuvent être utilisées dans de multiples applications, par exemple à titre de clinkers pour la réalisation de pavages, de terrasses et analogues, à titre de dalles pour la réalisation de pavements, à titre de briques de construction pour l'érection de murs, de façades et analogues.

Dans le cas de murs creux, les briques 1 sont mises en oeuvre de telle sorte que leur couche de recouvrement 3 est orientée vers l'extérieur et que leur couche de base 2 est orientée vers le vide, les particules isolantes 4 dans la couche de base 2 ayant pour objet de procurer une isolation du mur digne de ce nom.

Il est clair que la valeur d'isolation d'une brique améliorée 1 selon l'invention sera d'autant plus grande que la concentration des particules isolantes 4 dans la couche de base 2 et que l'épaisseur de la couche de base 2 sont importantes.

Il est clair également que les briques 1 peuvent être mises en oeuvre en combinaison avec un vide isolant classique.

Bien que l'on prévoie dans les figures qu'une seule couche de recouvrement 3, plus précisément d'un seul côté de la brique 1, il n'est pas exclu, conformément à une variante représentée, de prévoir une couche de recouvrement 3 de part et d'autre de la couche de base 2, de telle sorte qu'avec des briques 1 de ce type, on peut monter un mur constitué d'une seule brique avec une couche de recouvrement des deux côtés du mur.

Dans le cas de pavements, les briques 1 sont mises en oeuvre de telle sorte que leur couche de recouvrement 3 est orientée vers le haut, la couche de base 2 formant une couche isolante qui le cas échéant peut être combinée avec une couche d'isolation de sol supplémentaire sur laquelle on applique les briques 1.

La résistance des briques de parement améliorées 1 peut être adaptée à l'application désirée via l'épaisseur et via la composition de la couche de base 2 et de la couche de recouvrement 3.

En figure 3, on représente une variante d'une brique 1 selon l'invention ; dans le cas présent, on prévoit de mettre en oeuvre une armature sous la forme de fibres de verre 5 dans le béton de la couche de base 2 en la mélangeant dans ce béton de préférence de manière uniforme.

Il est clair que l'armature peut également se présenter sous d'autres formes et qu'elle peut être insérée le cas échéant également dans la couche de recouvrement 3.

La présente invention n'est en aucune façon limitée aux formes de réalisation décrites à titre d'exemple et représentées dans les figures ; au contraire, une brique selon l'invention peut être réalisée dans toutes sortes de formes et de dimensions sans sortir du cadre de l'invention.

## Revendications

1. Brique améliorée qui est composée, en épaisseur, par au moins deux couches, respectivement une couche de base (2) en béton et une couche de recouvrement (3), **caractérisée en ce que** des particules d'isolation (4) sont mises en oeuvre au moins dans la couche de base (2).

2. Brique améliorée selon la revendication 1, **caractérisée en ce que** le béton de la couche de base (2) est formé par au moins un mélange de sable, de ciment et de particules d'isolation (4).

3. Brique améliorée selon la revendication 1, **caractérisée en ce que** les particules d'isolation (4) précitées sont distribuées, dans la couche de base (2), d'une manière uniforme.

4. Brique améliorée selon la revendication 1, **caractérisée en ce que** les particules d'isolation précitées (4) sont réalisées en polystyrène.

5. Brique améliorée selon la revendication 1, **caractérisée en ce que** les particules d'isolation précitées sont réalisées en polyuréthanne.

6. Brique améliorée selon la revendication 1, **caractérisée en ce que** les particules d'isolation précitées sont des granules.

7. Brique améliorée selon la revendication 1, **caractérisée en ce qu'**on prévoit une armature, au moins dans la couche de base (2).

8. Brique améliorée selon la revendication 7, **caractérisée en ce que** l'armature précitée est formée par des fibres de verre (5) qui sont mises en oeuvre dans le béton.

9. Brique améliorée selon la revendication 1, **caractérisée en ce qu'**il s'agit d'une brique de façade

10. Brique améliorée selon la revendication 1, **caractérisée en ce qu'**il s'agit d'une brique de pavage ou d'une brique de dallage.
